# EUROPÄISCHE PATENTSCHRIFT

(11) **EP 3 900 833 B1**
(45) Veröffentlichungstag und Bekanntmachung des Hinweises auf die Patenterteilung: **09.08.2023**
(21) Anmeldenummer: 20171114.0
(22) Anmeldetag: 23.04.2020
(51) Int. Cl.: B02C 7/18, B02C 23/20, B02B 3/02

(54) **VORRICHTUNG ZUR ENTSPELZUNG VON SPELZGETREIDE**
DEVICE FOR DEHULLING BRACTED GRAIN
DISPOSITIF DE MONDAGE DES CÉRÉALES À BRACTÉES

(43) Veröffentlichungstag der Anmeldung: 27.10.2021
(73) Patentinhaber: Lehner Maschinenbau GmbH, 89198 Westerstetten (DE)
(72) Erfinder: HÜBNER, Ralf, 73072 Donzdorf (DE)
(74) Vertreter: Baur & Weber Patentanwälte PartG mbB

(56) Entgegenhaltungen:
- DE-A1-102016 115 621
- DE-B- 1 296 500
- SU-A1- 1 662 412

## Beschreibung

Die Erfindung betrifft eine Vorrichtung zur Entspelzung von Spelzgetreide, insbesondere als Labor- oder Kleinmengenschäler von Spelzgetreide sowie zur Erzeugung von entspelztem Spelzgetreide-Saatgut.

Im Unterschied zum sogenannten Nacktgetreide, dessen Getreidekörner durch Dreschen freigelegt werden können, ist Spelzgetreide mit fest um die Körner geschlossenen Spelzen versehen, welche für den Menschen unverdaulich sind und in speziellen Vorrichtungen entfernt werden müssen. Zum Spelzgetreide zählen unter anderem Dinkel, Einkorn, Emmer oder Reis sowie Hafer, Hirse und Buchweizen. Bei diesen Getreidesorten ist es vor der Verarbeitung notwendig, die Spelze zu entfernen. Dazu sind sogenannte Schälmühlen aus dem allgemeinen Stand der Technik bekannt, die beispielsweise für Spelzgetreide. Insbesondere bei der Getreidesorte Dinkel wird in diesem Zusammenhang von einem Entspelzen gesprochen.

Andere aus dem Stand der Technik bekannte Vorrichtungen umfassen sogenannte Unterläufer-Schäleinrichtungen, bei denen ein Entspelzen zwischen Steinrädern durchgeführt wird. Derartige Vorrichtungen können jedoch häufig zu einer Beschädigung der Oberfläche des Korns führen, so dass mit derartigen Vorrichtungen aus dem Stand der Technik die Keimfähigkeit des Korns nicht gewährleistet werden kann.

In der DE 38 03 858 A1 wird eine Dinkelschälmaschine gezeigt, bei der eine drehbare Reibscheibe und eine nicht drehbare Reibscheibe so in einem Gehäuse angeordnet sind, dass die Achsen der Reibscheiben horizontal liegen, so dass sich das Eigengewicht der Scheiben nicht auf den Spaltabstand zwischen den Scheiben auswirkt. Die Reibscheiben sind mit Reibrillen versehen, die sternförmig von innen nach außen laufen und einen V-förmigen oder kegelstumpfförmigen Querschnitt aufweisen. Die Reibscheiben können vollständig oder teilweise aus einem Gummi oder Kunststoff gefertigt sein.

Die AT 357 009 B zeigt eine Vorrichtung zur Entfernung von Fruchthaut und Fruchtfleisch sowie zur teilweisen Trocknung von gewaschenem Getreide und Hülsenfrüchten.

In der US 2 791 254 A wird ein Samenschäler vorgestellt, der zwei, teilweise elastische Scheiben umfasst. Die rotierende und nicht rotierende Schälscheiben können zu diesem Zweck so aufgebaut sein, dass die der Frucht zugewandte Seite aus einem Kunststoff oder Gummi besteht.

In der DE 306225 wird eine Maschine zum Entspelzen von Getreide beschrieben, bei der das Getreide gegen eine in einem Gehäuse rasch umlaufende Vollscheibe geführt wird, welche am Umfang mit Leisten versehen ist, die innerhalb des Gehäuses das Öffnen der mitgerissenen Spelzen bewirkende Luftwirbel erzeugen.

In der DE 270156 wird eine Mühle mit angebautem Zentrifugalsichter beschrieben, bei der der Sichtflügel durch Auswechselung des ihn umgebenden Trommelmantels zum Schälen und Enthülsen (Abspelzen, Groben) benutzt wird, zum Zwecke, die drei Arbeiten, Enthülsen, Schälen und Mehlbereiten, mit ein und derselben Maschine vollziehen zu können.

Insbesondere die beiden letztgenannten Vorrichtungen wiesen horizontale Achsen der Schälvorrichtungen auf, so dass sich beim Entspelzen von Spelzgetreiden hohe mechanische Belastungen ergeben, die durch nach unten fallendes Korn erzeugt werden, welches sich nicht symmetrisch in der Schälvorrichtung verteilt.

In der DE 10 2016 115 621 A1 wird ein Verfahren und eine Vorrichtung zur Erzeugung von entspelztem Dinkel-Saatgut mit einer Unterläufer-Schäleinrichtung beschrieben, die zwei relativ zueinander bewegliche Scheiben enthält, wobei wenigstens eine Scheibe um eine vertikale Drehachse antreibbar ist und die Scheiben zwischen einander zuweisenden und vertikal voneinander beabstandeten Scheibenflächen einen flachen ringförmigen Arbeitsraum zur Aufnahme von Dinkel-Saatgut einschließen, wobei wenigstens eine der Scheibenflächen eine Oberfläche aus einem Kunststoffmaterial aufweist.

Die SU 166 2412 A1 zeigt eine Trennvorrichtung zum Schlagen von Grannen aus Samen. Die Trennvorrichtung umfasst eine untere und eine obere Scheibe mit Stiften. Sie umfasst ferner einen ringförmigen Aspirationskanal. Der Durchmesser der oberen Scheibe ist größer als der Durchmesser der unteren Scheibe sowie der Außenwand des umlaufenden Aspirationskanals. Der periphere Umfangsbereich der oberen Scheibe ist nach unten gekrümmt, um die über den Aspirationskanal geschleuderten Samen in einen ringförmigen Auffangbereich zu lenken.

Durch die zunehmende Verwendung von Spelzgetreide als Getreidesorte in der Nahrungsmittelproduktion haben sich großtechnische Anlagen etabliert, bei denen eine Trennung von Spelz und Korn erst nach dem Entspelzen in einer separaten Anlage durchgeführt wird.

Vor diesem Hintergrund hat sich der oder die Erfinder nun die Aufgabe gestellt eine, insbesondere auch hinsichtlich der Trennung von Korn und Spelz, verbesserte Vorrichtung zur Entspelzung von Spelzgetreide zu schaffen, die als Labor- oder Kleinmengenschäler von Spelzgetreide sowie zur Erzeugung von entspelztem Spelzgetreide-Saatgut eingesetzt werden kann.

Diese Aufgabe wird durch den unabhängigen Patentanspruch 1 gelöst. Weitere vorteilhafte Ausgestaltungen der Erfindung sind jeweils Gegenstand der Unteransprüche. Diese können in technologisch sinnvoller Weise miteinander kombiniert werden. Die Beschreibung, insbesondere im Zusammenhang mit der Zeichnung, charakterisiert und spezifiziert die Erfindung zusätzlich.

Gemäß der Erfindung wird eine Vorrichtung zur Entspelzung von Spelzgetreide, insbesondere als Labor- oder Kleinmengenschäler von Spelzgetreide sowie zur Erzeugung von entspelztem Spelzgetreide-Saatgut, angegeben, welche eine Schäleinrichtung aufweist, die eine erste Scheibe und eine relativ zur ersten Scheibe bewegliche zweite Scheibe umfasst, die um eine vertikale Drehachse antreibbar ist, wobei die Scheiben zwischen ihren eine Oberfläche aus einem Kunststoffmaterial aufweisenden Hauptflächen einen Arbeitsraum umschließen, der von der zweiten Scheibe gegenüberliegenden Seite durch eine Einfüllöffnung der ersten Scheibe im Bereich ihres Mittelpunkts mit Spelzgetreide befüllbar ist, wobei durch Rotation der zweiten Scheibe ein Abschälen von Korn und Spelz des Spelzgetreides durch eine radiale Bewegung entlang der Scheiben erfolgt, so dass Korn und Spelz des Spelzgetreides die Schäleinrichtung an deren Außenumfang über eine Austrittsöffnung verlassen, die über ein Fallrohr in ein Auffanggefäß mündet, wobei das Fallrohr eine seitliche Zuluftöffnung aufweist, die so mit einem Luftstrom beaufschlagt ist, dass Spelz das Fallrohr vor dem Auffanggefäß seitlich verlässt.

Demnach wird bei der erfindungsgemäßen Vorrichtung eine Schäleinrichtung zur Entfernung von Spelz so erweitert, dass die Funktionalität eines Windsichters ergänzt wird, um das Spelz über einen Luftstrom zu trennen. Korn und Spelz des Spelzgetreides verlassen dabei die Schäleinrichtung über die Austrittsöffnung, wobei lediglich das Korn in dem Auffanggefäßes aufgenommen wird, während Spelz das Fallrohr seitlich verlässt. Demnach ist es nicht notwendig, wie im Stand der Technik bereits gezeigt wurde, separate Vorrichtung zum Entspelzen und zum Windsichten bereitzustellen. Desweiteren weist die erfindungsgemäße Vorrichtung eine Schäleinrichtung auf, bei der die bewegliche zweite Scheibe um die vertikal angeordnete Drehachse angetrieben wird. Die Hauptflächen der Scheiben umschließen dabei den Arbeitsraum in einer Ebene senkrecht zur Drehachse, so dass die Einfüllöffnung für eine gleichmäßige Verteilung beim Befüllen über die beiden Scheiben der Schäleinrichtung sorgt. Anders als bei den bereits bekannten Mühlen mit horizontaler Drehachse treten hier keine unsymmetrischen thermischen Belastungen in der Schäleinrichtung auf, was die Lebensdauer der erfindungsgemäßen Vorrichtung deutlich verbessert. Ein derartiger Aufbau ist insbesondere bei der Entspelzung von Spelzgetreide in Kleinmengen oder zu Analysezwecken in einem Labor zur Qualitätskontrolle vorteilhaft, da in einem einzigen Schritt ein Entspelzen und eine Trennung von Korn und Spelz erfolgt. Aufgrund der homogenen Temperaturverteilung im Inneren des Schälwerks können die Scheiben des Schälwerks bezüglich ihrer Abmessungen relativ kompakt gewählt werden, so dass ein handliches Gerät geschaffen werden kann, was einfach zu bedienen und vielfältig einsetzbar ist.

Gemäß einer Ausführungsform der Erfindung weist die erste Scheibe und die zweite Scheibe jeweils eine Trägerplatte auf, die vorzugsweise aus Aluminium gefertigt sind.

Es hat sich gezeigt, dass zur homogenen Temperaturverteilung im Inneren des Schälwerks, vorteilhafterweise die beiden Scheiben jeweils eine Trägerplatte aufweisen, wobei insbesondere Trägerplatten aus Aluminium zum Einsatz kommen, welches eine hohe Wärmeleitfähigkeit aufweist, über die nötige mechanische Stabilität verfügt und dennoch kostengünstig gefertigt werden kann. Andere Materialien mit hoher Wärmeleitfähigkeit, wie beispielsweise Metalle wie Kupfer oder Metalllegierungen, können ebenfalls verwendet werden.

Gemäß einer weiteren Ausführungsform der Erfindung ist das aus einem temperaturstabilen und elastischen Material ein Kunststoffmaterial oder ein Naturkautschuk. Auf den Hauptflächen der ersten Scheibe oder der zweiten Scheibe kann ein lebensmittelechtes Polyurethan aufgebracht sein. Das Kunststoffmaterial kann aber auch auf den Hauptflächen der ersten Scheibe oder der zweiten Scheibe aus Silikon gefertigt sein.

Zum Entspelzen von Spelzgetreide sind jedoch Materialien mit hoher Wärmeleitfähigkeit ungeeignet, so dass der den Arbeitsraum begrenzende Bereich der beiden Scheiben mit einem Kunststoffmaterial überzogen ist, welches zum Entspelzen von Spelzgetreide insbesondere als lebensmittelechtes Polyurethan gewählt sein kann. Zum Entspelzen von Spelzgetreide zur Produktion von Saatgut hat sich herausgestellt, dass ein Silikonmaterial vorteilhaft ist, da mit derartigen Scheiben entspelztes Spelzgetreide-Korn nach Verlassen der erfindungsgemäßen Vorrichtung eine hohe Triebkraft aufweist.

Gemäß einer weiteren Ausführungsform der Erfindung ist das aus einem temperaturstabilen und elastischen Material mit der Trägerplatte form- oder stoffschlüssig verbunden.

Vorteilhafterweise wird das Kunststoffmaterial auf die Trägerplatte aufgeklebt, so dass auf einfache Weise verschlissenes temperaturstabile und elastische Material ausgetauscht werden kann. Ebenso denkbar ist aber auch ein Überspritzen der Trägerplatte oder ein Vulkanisiervorgang. In anderen Anwendungen kann auch ein Zuschnitt des aus einem temperaturstabilen und elastischen Material vorzugsweise mittels versenkter Schrauben auf die Trägerplatte aufgeschraubt werden.

Gemäß einer weiteren Ausführungsform der Erfindung ist die zweite Scheibe mit einem Elektromotor gekoppelt.

Die um die Drehachse bewegliche zweite Scheibe wird vorteilhafterweise mit einem Elektromotor gekoppelt, der ohne weitere Umlenkung oder Getriebeanordnung direkt als Bestandteil die Drehachse beinhalten kann. Auf diese Weise lässt sich ein kompakter Aufbau erzielen, bei dem die Komponenten des Elektromotors um die vertikale Drehachse herum platzsparend angeordnet werden.

Gemäß einer weiteren Ausführungsform der Erfindung ist der Elektromotor zusätzlich mit einem Sauggebläse zur Erzeugung des Luftstroms gekoppelt. Alternativ kann aber auch ein weiterer Elektromotor zusätzlich mit einem Sauggebläse zur Erzeugung des Luftstroms gekoppelt sein.

Das zur Beaufschlagung mit dem Luftstrom benötigte Sauggebläse kann ebenfalls mit dem die zweite Scheibe antreibenden Elektromotor gekoppelt werden. Es ist in anderen Ausführungsformen ebenfalls möglich, alternativ einen weiteren Elektromotor bereitzustellen, der lediglich für das Sauggebläse eingesetzt wird.

Gemäß einer weiteren Ausführungsform der Erfindung ist der axiale Abstand der Scheiben veränderlich einstellbar. Dabei kann die zweite Scheibe mit einem Spindelantrieb versehen sein, um den Abstand zur ersten Scheibe, insbesondere in einem Bereich zwischen 0,1 mm und 10 mm einzustellen.

Insbesondere bei Spelzgetreide ist der Anteil des zu entfernenden Spelz in Bezug auf das gesamte Korn vor dem Entspelzen durchaus beträchtlich, so dass beispielsweise bei Befüllen mit ca. 5 Liter ursprünglichem Spelzgetreide-Korn ein Auffangbehälter oder Auffangbeutel von 6 Liter oder mehr mit der erfindungsgemäßen Vorrichtung befüllt werden würde, während in dem Auffanggefäßes lediglich 0,2 bis 0,5 Liter von entspelztem Spelzgetreide-Korn aufgefangen werden. Um den Entspelzvorgang präzise einstellen zu können, ist es weiterhin notwendig, die Lage der beiden Scheiben zueinander präzise einzustellen. Die Erfindung verwendet dabei eine axiale Verstellung, wobei sich die zweite Scheibe in axialer Richtung relativ zur ersten Scheibe bewegen lässt. Dazu kann insbesondere ein Spindelantrieb vorgesehen sein, der mit entsprechenden Präzisionsgewinden eine reproduzierbare Einstellbarkeit des Abstands der beiden Scheiben mit hoher Genauigkeit erlaubt. Typischerweise wird der Abstand in einem Bereich zwischen 1 mm und 10 mm verändert werden, wobei der Abstand genauer als 0,1 mm einstellbar ist. Bei der erfindungsgemäßen Vorrichtung wird die zweite Scheibe zusammen mit der Drehachse und des Elektromotors gemeinsam bewegt, wobei sowohl der ersten Scheibe als auch der zweiten Scheibe entlang des Außenumfangs der Schäleinrichtung sich überlappende Gehäuseabschnitte zugeordnet sind, so dass auch bei Verstellung des Abstands der ersten Scheibe zur zweiten Scheibe kein Spalt am Außenumfang entsteht, durch den Spelz oder Spelzgetreide die erfindungsgemäße Vorrichtung verlassen könnten.

Gemäß einer weiteren Ausführungsform der Erfindung ist die erste Scheibe mit einem Grundkörper der Vorrichtung thermisch verbunden.

Da lediglich die zweite Scheibe bewegt wird, kann vorteilhafterweise die erste Scheibe thermisch mit einem Grundkörper der Vorrichtung verbunden sein, um die entstehende Wärme während des Entspelzens über den Grundkörper ableiten zu können.

Gemäß einer weiteren Ausführungsform der Erfindung nimmt sich die Hauptfläche der ersten Scheibe zum Bereich der Einfüllöffnung in radialer Richtung entgegengesetzt zur zweiten Scheibe keilförmig zurück.

Die Ausgestaltung des Bereichs der Einfüllöffnung ist insbesondere für die erste Scheibe für eine gute Befüllbarkeit mit Spelzgetreide wichtig, wobei sich hier insbesondere eine keilförmige, zum Mittelpunkt nach oben sich erweiternde Ausführung bewährt hat.

Gemäß einer weiteren Ausführungsform der Erfindung sind unterhalb der zweiten Scheibe ein oder mehrere Abstreifer angeordnet, die das Verlassen von Korn und Spelz des Spelzgetreides in Richtung der Austrittsöffnung unterstützen.

Um das Verlassen von Korn und Spelz zu verbessern ist die zweite Scheibe mit einem Abstreifer oder mehreren Abstreifern versehen, die aufgrund der Drehbewegung der zweiten Scheibe das sich unter der zweiten Scheibe befindende Material in Richtung der Austrittsöffnung schieben. Durch die Fliehkräfte gelangt somit Korn und Spelz zur Austrittsöffnung, die demnach nur über einen kleinen Bereich am Außenumfang der Schäleinrichtung angeordnet werden muss, so dass das Fallrohr nur einen geringen Durchmesser aufweisen muss.

Des Weiteren wird ein Verfahren zur Entspelzung von Spelzgetreide, insbesondere als Labor- oder Kleinmengenschäler von Spelzgetreide-Korn sowie zur Erzeugung von entspelztem Spelzgetreide-Saatgut mit einer Vorrichtung, wie oben beschrieben, angegeben, die ungefähr 1 kg entspelztes Korn oder Saatgut pro Minute liefert.

Für Kleinmengen bis beispielsweise 200 kg lässt sich in einem Verfahren zur Entspelzung von Spelzgetreide die erfindungsgemäße Vorrichtung vorteilhaft einsetzen, so dass hier neben einer Anwendung in einem Labor auch die Produktion in einer kleinen Mühle denkbar ist. Ebenso kann die erfindungsgemäße Vorrichtung auch bei einem Saatgutproduzenten eingesetzt werden.

Nachfolgend werden Ausführungsbeispiele anhand der Zeichnung näher erläutert. Es zeigen:
- Figur 1: eine Ausführungsform einer erfindungsgemäßen Vorrichtung zur Erzeugung von entspelztem Spelzgetreide-Saatgut in einer Seitenansicht,
- Figur 2: die Vorrichtung aus Figur 1 in einer Schnittansicht,
- Figur 3: ein Detail der erfindungsgemäßen Vorrichtung aus Figur 2 in der Schnittansicht;
- Figur 4: ein weiteres Detail der erfindungsgemäßen Vorrichtung in einer Seitenansicht mit teilweise entfernten Komponenten; und
- Figur 5: ein weiteres Detail der erfindungsgemäßen Vorrichtung in einer Seitenansicht.

In den Figuren sind gleiche oder gleich wirkende Bauteile mit den gleichen Bezugszeichen versehen.

In Figur 1 ist in einer Seitenansicht eine Vorrichtung 2 zur Entspelzung von Spelzgetreide, die als Labor- oder Kleinmengenschäler von Spelzgetreide-Korn sowie zur Erzeugung von entspelztem Spelzgetreide-Saatgut eingesetzt werden kann. Dazu weist die Vorrichtung 2 eine Schäleinrichtung 4 auf. Der Schäleinrichtung 4 kann über einen Trichter 6 Spelzgetreide zugeführt werden. Die Zuführung von Spelzgetreide über den Trichter 6 kann mittels eines Schiebers 8 eingestellt werden, der einen Querschnitt im Inneren des Trichters 6 so verändern kann, dass die in die Schäleinrichtung 4 gelangte Menge einstellbar ist. Unterhalb der Schäleinrichtung 4 verbindet sich ein mit dieser verbundener Elektromotor 10, dessen Funktion nachfolgend noch erläutert wird.

Des Weiteren weist die Vorrichtung 2 eine Aspiration 12 auf, die Korn und Spelz aus der Schäleinrichtung 4 trennt, wie untenstehend noch erläutert wird. Dazu weist die Vorrichtung ein Sauggebläse 14 auf, welches mittels einer Schlauchleitung 16 mit der Aspiration 12 verbunden ist und andererseits über eine weitere Schlauchleitung 17 eine Verbindung zu einem Auffangbehälter 20 darstellt. Der vom Korn getrennte Spelz wird über diesen Pfad abgeführt. Das Korn landet im Auffanggefäß 24. Dieser auch als Windsichtung bezeichnete Vorgang kann sowohl über eine Drehzahlregelung eines weiteren Elektromotors 26 des Sauggebläses 14 als auch über einen weiteren Schieber 18 an einem Ausgang 22 des Auffangbehälters 20 reguliert werden. Der weitere Schieber 18 wirkt somit wie eine Abluftdrossel, welche den Luftstrom durch diesen Pfad begrenzt. Dabei kann Spelz am unteren Ende des Auffangbehälters 20 beispielsweise in einen Transportsack abgefüllt werden, während die Luft diesen Pfad über den Ausgang 22 des Auffangbehälters 20 verlässt.

Um der Vorrichtung 2 mechanische Stabilität zu verschaffen, ist ein mehrteiliger, über Streben verbundener Grundkörper 30, 32, 34 vorgesehen, wobei der mittlere Grundkörper 30 oberhalb des Sauggebläses 14 angeordnet ist, der untere Grundkörper 32 den weiteren Elektromotor 26 des Sauggebläses trägt und der obere Grundkörper 34 einen Abschluss der Schäleinrichtung 4 bereitstellt. Die Grundkörper werden über entsprechende Streben 36 miteinander verbunden.

Die Schäleinrichtung 4 weist in ihrem Inneren eine erste Scheibe 40 und eine zweite Scheibe 42 auf, wobei die zweite Scheibe vom Elektromotor 10 über eine vertikal angeordnete Drehachse 44 angetrieben wird.

In Figur 2 ist eine Schnittdarstellung der Vorrichtung 2 gezeigt, wobei die vertikale Schnittebene dabei mittig durch die Drehachse 44 gelegt ist. Man erkennt, dass die Aspiration 12 über eine Austrittsöffnung 46 in ein Fallrohr 48 übergeht, dessen unteres Ende 50 oberhalb des Auffanggefäßes 24 angeordnet ist. Seitlich ist am Fallrohr 48 eine Zuluftöffnung 52 vorgesehen, die über einen Absaugkanal 54 mit der Schlauchleitung 16 und somit mit dem Sauggebläse 14 in Verbindung steht. Im Bereich der Zuluftöffnung 52 wird über das Sauggebläse 14 ein Luftstrom erzeugt, der über die oben beschriebene Regulierbarkeit so eingestellt wird, dass Spelz über die Schlauchleitung 16 vom Sauggebläse 14 abgetrennt wird und nicht in das Auffanggefäß 24 gelangt.

Eine detailliertere Darstellung der Schäleinrichtung 4 und der Aspiration 12 wird nachfolgend in der vergrößerten Darstellung der Figur 3 gegeben. Man erkennt, dass sowohl die erste Scheibe 40 als auch die zweite Scheibe 42 zweiteilig aufgebaut sind, wobei die erste Scheibe 40 aus einer ersten Trägerplatte 62 und einem ersten Überzug 64 aus einem temperaturstabilen und elastischen Material aufgebaut ist, während die zweite Scheibe 42 aus einer zweiten Trägerplatte 66 und einem zweiten Überzug 68 aus einem temperaturstabilen und elastischen Material gebildet wird. Die erste Scheibe 42 ist mit dem oberen Grundkörper 34 verbunden, so dass der Grundkörper 34 entstehende Wärme aufnehmen kann.

Zur Drehachse 44 hin ist die erste Scheibe 40 mit sich verringerndem Querschnitt ausgebildet, wobei die erste Scheibe 40 vollflächig in Kontakt mit dem oberen Grundkörper 34 steht, so dass sich keilförmige Einsenkungen 70 ergeben, die sich zur Drehachse 44 hin aufweiten. Durch Ausgestaltung dieser keilförmigen Bereiche 70 ist die Zuführung von Spelzgetreide im Bereich einer Einfüllöffnung 78 nahe der Drehachse 44 optimierbar. Der erste Überzug 64 bzw. der zweite Überzug 68 werden als Kunststoffmaterial typischerweise mit den Trägerplatten 62 bzw. 66 verklebt. Hierbei kann lebensmittelechtes Polyurethan oder ein Silikonmaterial zum Einsatz kommen. Neben diesen Materialen sind auch Ethylen-Propylen-Dien-Kautschuke oder ein Naturkautschukmaterial möglich. Üblicherweise werden beim Entspelzen von Spelzgetreide und bei der Produktion von Saatgut unterschiedliche Materialien eingesetzt. Neben der elastischen Eigenschaft und der Temperaturstabilität ist eine weitere charakteristische Größe die Rutschhemmung in Bezug auf das Spelzgetreide, welche bei der Materialauswahl berücksichtigt werden sollte. Die Rutschhemmung kann auch über die Oberflächenbeschaffenheit gezielt verändert werden, so dass je nach Material auch glatte, geriffelte oder mit einer Mikrostrukturierung versehen Oberflächen verwendet werden. Durch die Materialauswahl kann das Spelzgetreide in eine Rotationsbewegung oder Drall versetzt werden, so dass sich während des Durchlaufens der Schäleinrichtung 4 Korn und Spelz vollständig trennen, ohne dabei lediglich lokal abgeschält zu werden.

Umfangsseitig zu den beiden Scheiben 40, 42 befindet sich an einer Stelle die Austrittsöffnung 46, die wie oben beschrieben, zum Fallrohr 48 führt. Der Elektromotor 10 ist direkt mit der zweiten Scheibe 42 verbunden, wobei die Kombination aus Elektromotor 10, zweiter Scheibe 42, Fallrohr 48 sowie unterer Gehäusebereich 72 der Schäleinrichtung 4 gemeinsam in axialer Richtung der Drehachse 44 verlagerbar sind, um den Abstand zwischen erster Scheibe 40 und zweiter Scheibe 42, beispielsweise in einem Bereich zwischen 0,1 mm und 10 mm einstellbar gestalten zu können.

Aus diesem Grund ist die Schlauchleitung 16 flexibel ausgestaltet, um bei Verstellung der Baugruppe den sich verändernden Abstand zwischen der Aspiration 12 und dem Sauggebläse 14 ausgleichen zu können. Seitliche Gehäuseabschnitte 74 bzw. 76 sind überlappend ausgebildet, so dass sich bei Verstellung des Abstands der ersten Scheibe 40 zur zweiten Scheibe 42 keine seitlichen Öffnungen an der Schäleinrichtung 4 ergeben. In der vergrößerten Darstellung der Figur 3 ist auch die schlitzförmige Ausgestaltung der Zuluftöffnung 52 gut zu erkennen, sowie die Ausgestaltung der Aspiration 12 im Inneren deutlich wird. In Figur 4 ist ein Teil der Vorrichtung 2 nochmals gezeigt, bei der ein Großteil der Bestandteile der Schäleinrichtung 4 sowie unterhalb der Aspiration 12 liegender Teile entfernt wurde. In dieser Ausführungsform ist der Bereich unterhalb der zweiten Scheibe 42 zu erkennen, wobei der untere Gehäusebereich 72 noch vorhanden ist, der direkt oberhalb des Elektromotors 10 angeordnet ist. Man erkennt, dass im Bereich unterhalb der zweiten Scheibe 42 zwei mit dieser verbundene Abstreifer 80 vorgesehen sind, die fest mit der zweiten Scheibe 42 verbunden sind, so dass Material durch die Drehbewegung der zweiten Scheibe 42 in Richtung der Austrittsöffnung 46 im Betrieb der Vorrichtung 2 geführt wird.

Ein weiterer Aspekt wird nachfolgend unter Bezugnahme auf Figur 5 erläutert. Man erkennt hier eine Detaildarstellung an der Seite des Elektromotors 10, wobei Figur 5 zu entnehmen ist, dass der Elektromotor 10 über mehrere Gleiter 82 auf Schienen 84 nach oben oder unten beweglich ist, wobei die Bewegung des Elektromotors 10 über einen Spindelantrieb 86 erfolgt, der ein Handrad 88 aufweist, welches eine Gewindestange 90 in Drehbewegung versetzt, so dass über ein entsprechendes Gegenelement am Elektromotor 10 (nicht in Figur 5 dargestellt), welches mit einem Innengewinde versehen ist und von der Gewindestange 90 durchsetzt wird, ein vertikales Verschieben des Elektromotors 10 erreicht werden kann. Durch Wahl einer entsprechenden Gewindeform beispielweise als Feingewinde kann hier eine sehr präzise Einstellung erfolgen. Eine Getriebeübersetzung wäre ebenfalls möglich.

Bei einem Verfahren zur Entspelzung von Spelzgetreide, insbesondere als Labor- oder Kleinmengenschäler von Spelzgetreide-Korn sowie zur Erzeugung von entspelztem Spelzgetreide-Saatgut kann eine Vorrichtung 2 wie oben beschrieben verwendet werden, welche ungefähr 1 kg entspelztes Korn oder Saatgut pro Minute liefert.

Die vorstehend und die in den Ansprüchen angegebenen sowie die den Abbildungen entnehmbaren Merkmale sind sowohl einzeln als auch in verschiedener Kombination vorteilhaft realisierbar. Die Erfindung ist nicht auf die beschriebenen Ausführungsbeispiele beschränkt, sondern im Rahmen fachmännischen Könnens in mancherlei Weise abwandelbar.

### Liste der Bezugszeichen:

- 2: Vorrichtung
- 4: Schäleinrichtung
- 6: Trichter
- 8: Schieber
- 10: Elektromotor
- 12: Aspiration
- 14: Sauggebläse
- 16: Schlauchleitung
- 17: weitere Schlauchleitung
- 18: weiterer Schieber
- 20: Auffangbehälter
- 22: Ausgang
- 24: Auffanggefäß
- 26: weiterer Elektromotor
- 30: mittlerer Grundkörper
- 32: unterer Grundkörper
- 34: oberer Grundkörper
- 36: Streben
- 40: erste Scheibe
- 42: zweite Scheibe
- 44: Drehachse
- 46: Austrittsöffnung
- 48: Fallrohr
- 50: Ende
- 52: Zuluftöffnung
- 54: Absaugkanal
- 62: erste Trägerplatte
- 64: erster Überzug
- 66: zweite Trägerplatte
- 68: zweiter Überzug
- 70: keilförmiger Bereich
- 72: Gehäusebereich
- 74: zweiter Gehäuseabschnitt
- 76: erster Gehäuseabschnitt
- 78: Einfüllöffnung
- 80: Abstreifer
- 82: Gleiter
- 84: Schienen
- 86: Spindelantrieb
- 88: Handrad
- 90: Gewindestange

## Patentansprüche

1. Vorrichtung zur Entspelzung von Spelzgetreide, insbesondere als Labor- oder Kleinmengenschäler von Spelzgetreide sowie zur Erzeugung von entspelztem Spelzgetreide-Saatgut, welche eine Schäleinrichtung (4) aufweist, die eine erste Scheibe (40) und eine relativ zur ersten Scheibe (40) bewegliche zweite Scheibe (42) umfasst, die um eine vertikale Drehachse (44) antreibbar ist, wobei die Scheiben (40; 42) zwischen ihren Hauptflächen einen Arbeitsraum umschließen, der von der zweiten Scheibe (42) gegenüberliegenden Seite durch eine Einfüllöffnung (78) der ersten Scheibe (40) im Bereich ihres Mittelpunkts mit Spelzgetreide befüllbar ist, wobei durch Rotation der zweiten Scheibe (42) ein Abschälen von Korn und Spelz des Spelzgetreides durch eine radiale Bewegung entlang der Scheiben (40; 42) erfolgt, so dass Korn und Spelz des Spelzgetreides die Schäleinrichtung (4) an deren Außenumfang über eine Austrittsöffnung (46) verlassen,
**dadurch gekennzeichnet, dass**
die Hauptflächen der Scheiben (40; 42) eine Oberfläche aus einem temperaturstabilen und elastischem Material (64; 68) aufweisen und
die Austrittsöffnung (46) über ein Fallrohr (48) in ein Auffanggefäß (24) mündet, wobei das Fallrohr (48) eine seitliche Zuluftöffnung (52) aufweist, die so mit einem Luftstrom beaufschlagt ist, dass Spelz das Fallrohr (48) vor dem Auffanggefäß (24) seitlich verlässt.

2. Vorrichtung nach Anspruch 1, bei der die erste Scheibe (40) und die zweite Scheibe (42) jeweils eine Trägerplatte (62; 66) aufweisen, die vorzugsweise aus Aluminium gefertigt sind.

3. Vorrichtung nach Anspruch 1 oder 2, bei der das temperaturstabilen und elastischem Material (64; 68) ein Kunststoffmaterial oder ein Naturkautschuk ist.

4. Vorrichtung nach einem der Ansprüche 1 bis 3, bei der das temperaturstabile und elastische Material (64; 68) mit einer glatten Oberfläche, einer Riffelung oder einer Mikrostruktur an der Oberfläche gefertigt ist.

5. Vorrichtung nach einem der Ansprüche 2 bis 4, bei der das temperaturstabile und elastische Material (64; 68) mit der Trägerplatte (62; 66) form- oder stoffschlüssig verbunden ist.

6. Vorrichtung nach einem der Ansprüche 1 bis 5, bei der die zweite Scheibe (42) mit einem Elektromotor (10) gekoppelt ist.

7. Vorrichtung nach Anspruch 6, bei der der Elektromotor (10) zusätzlich mit einem Sauggebläse (14) zur Erzeugung des Luftstroms gekoppelt ist.

8. Vorrichtung nach Anspruch 6, bei der ein weiterer Elektromotor (26) zusätzlich mit einem Sauggebläse (14) zur Erzeugung des Luftstroms gekoppelt ist.

9. Vorrichtung nach einem der Ansprüche 1 bis 8, bei der der axiale Abstand der Scheiben (40; 42) veränderlich einstellbar ist.

10. Vorrichtung nach Anspruch 9, bei der die zweite Scheibe (42) mit einem Spindelantrieb (86) versehen ist, um den Abstand zur ersten Scheibe (40), insbesondere in einem Bereich zwischen 0,1 mm und 10 mm einzustellen.

11. Vorrichtung nach einem der Ansprüche 1 bis 10, bei der die erste Scheibe (40) mit einem Grundkörper (30; 32; 34) der Vorrichtung (2) thermisch verbunden ist.

12. Vorrichtung nach einem der Ansprüche 1 bis 11, bei der sich die Hauptfläche der ersten Scheibe (40) zum Bereich der Einfüllöffnung (78) in radialer Richtung entgegengesetzt zur zweiten Scheibe (42) keilförmig zurücknimmt.

13. Vorrichtung nach einem der Ansprüche 1 bis 12, bei der unterhalb der zweiten Scheibe (42) ein oder mehrere Abstreifer (80) angeordnet sind, die das Verlassen von Korn und Spelz des Spelzgetreides in Richtung der Austrittsöffnung (46) unterstützen.

14. Verfahren zur Entspelzung von Spelzgetreide, insbesondere als Labor- oder Kleinmengenschäler von Spelzgetreide-Korn sowie zur Erzeugung von entspelztem Spelzgetreide-Saatgut mit einer Vorrichtung (2) nach einem der Ansprüche 1 bis 13, die ungefähr 1 kg entspelztes Korn oder Saatgut pro Minute liefert.

## Claims

1. An apparatus for dehusking husk cereal, in particular as a laboratory or small-quantity peeler of husk cereal, and for producing dehusked husk cereal seeds, which apparatus comprises a peeling device (4) having a first disk (40) and a second disk (42) which is movable relative to the first disk (40) and which can be driven about a vertical rotation shaft (44), the disks (40; 42) enclosing, between the main surfaces thereof, a working space, which can be filled with husk cereal by side opposite the second disk (42) via a filling opening (78) of the first disk (40) in the region of the center point thereof, grain and husk of the husk cereal being peeled by rotation of the second disk (42) by a radial movement along the disks (40; 42), so that grain and husk of the husk cereal leave the peeling device (4) on the outer periphery thereof via an outlet opening (46),
**characterized in that**
the main surfaces of the disks (40; 42) have a surface made of a temperature-stable and resilient material (64; 68), and
the outlet opening (46) opens into a collecting vessel (24) via a downpipe (48), the downpipe (48) having a side supply-air opening (52) which is subjected to an air flow in such a way that husk leaves the downpipe (48) laterally upstream of the collecting vessel (24).

2. The apparatus according to claim 1, wherein the first disk (40) and the second disk (42) each have a carrier plate (62; 66), which is preferably made of aluminum.

3. The apparatus according to either claim 1 or claim 2, wherein the temperature-stable and resilient material (64; 68) is a plastics material or a natural rubber.

4. The apparatus according to any of claims 1 to 3, wherein the temperature-stable and resilient material (64; 68) is fabricated with a smooth surface, a corrugation or a microstructure on the surface.

5. The apparatus according to any of claims 2 to 4, wherein the temperature-stable and resilient material (64; 68) is form-fittingly or integrally connected to the carrier plate (62; 66).

6. The apparatus according to any of claims 1 to 5, wherein the second disk (42) is coupled to an electric motor (10).

7. The apparatus according to claim 6, wherein the electric motor (10) is additionally coupled to a suction fan (14) for generating the air flow.

8. The apparatus according to claim 6, wherein a further electric motor (26) is additionally coupled to a suction fan (14) for generating the air flow.

9. The apparatus according to any of claims 1 to 8, wherein the axial distance of the disks (40; 42) is variably adjustable.

10. The apparatus according to claim 9, wherein the second disk (42) is provided with a spindle drive (86) in order to adjust the distance to the first disk (40), in particular in a range between 0.1 mm and 10 mm.

11. The apparatus according to any of claims 1 to 10, wherein the first disk (40) is thermally connected to a main body (30; 32; 34) of the apparatus (2).

12. The apparatus according to any of claims 1 to 11, wherein the main surface of the first disk (40) tapers in a wedge shape toward the region of the filling opening (78) in the radial direction opposite to the second disk (42).

13. The apparatus according to any of claims 1 to 12, wherein one or more scrapers (80) are arranged below the second disk (42), which scrapers support the leaving of grain and husk of the husk cereal in the direction of the outlet opening (46).

14. A method for dehusking husk cereal, in particular as a laboratory or small-quantity peeler of husk cereal grain, and for producing dehusked husk cereal seeds, using an apparatus (2) according to any of claims 1 to 13, which yields approximately 1 kg of dehusked grain or seed per minute.

## Revendications

1. Dispositif permettant de monder des céréales à enveloppe, en particulier comme décortiqueuse de laboratoire ou à petite échelle de céréales à enveloppe, et permettant de produire des graines de céréales à enveloppe mondées, lequel dispositif présente un appareil de décorticage (4) qui comprend un premier disque (40) et un second disque (42) mobile par rapport au premier disque (40) et pouvant être entraîné autour d'un axe de rotation vertical (44), les disques (40 ; 42) renfermant entre leurs faces principales un espace de travail qui peut être rempli de céréales à enveloppe à partir du côté opposé au second disque (42) à travers une ouverture de remplissage (78) du premier disque (40), dans la zone du point central de celui-ci, par rotation du second disque (42), une séparation du grain et de l'enveloppe de la céréale à enveloppe étant effectuée par un mouvement radial le long des disques (40 ; 42), de sorte que le grain et l'enveloppe de la céréale à enveloppe quittent l'appareil de décorticage (4) sur sa périphérie extérieure par l'intermédiaire d'une ouverture de sortie (46), **caractérisé en ce que**
les faces principales des disques (40 ; 42) présentent une surface en un matériau stable en température et élastique (64 ; 68) et
l'ouverture de sortie (46) débouche par l'intermédiaire d'un tube de descente (48) dans un bac de collecte (24), le tube de descente (48) présentant une ouverture d'entrée d'air latérale (52) qui est alimentée par un courant d'air de telle sorte que l'enveloppe quitte latéralement le tube de descente (48) en amont du bac de collecte (24).

2. Dispositif selon la revendication 1, dans lequel le premier disque (40) et le second disque (42) présentent respectivement une plaque de support (62 ; 66) qui est de préférence réalisée en aluminium.

3. Dispositif selon la revendication 1 ou 2, dans lequel le matériau stable en température et élastique (64 ; 68) est un matériau plastique ou un caoutchouc naturel.

4. Dispositif selon l'une des revendications 1 à 3, dans lequel le matériau stable en température et élastique (64 ; 68) est réalisé avec une surface lisse, une cannelure ou une microstructure au niveau de la surface.

5. Dispositif selon l'une des revendications 2 à 4, dans lequel le matériau stable en température et élastique (64 ; 68) est relié à la plaque de support (62 ; 66) par complémentarité de forme ou par liaison de matière.

6. Dispositif selon l'une des revendications 1 à 5, dans lequel le second disque (42) est accouplé à un moteur électrique (10).

7. Dispositif selon la revendication 6, dans lequel le moteur électrique (10) est en outre accouplé à une soufflante d'aspiration (14) pour la production du courant d'air.

8. Dispositif selon la revendication 6, dans lequel un autre moteur électrique (26) est en outre accouplé à une soufflante d'aspiration (14) pour la production du courant d'air.

9. Dispositif selon l'une des revendications 1 à 8, dans lequel la distance axiale entre les disques (40 ; 42) est réglable de manière variable.

10. Dispositif selon la revendication 9, dans lequel le second disque (42) est pourvu d'un entraînement à broche (86) pour régler la distance par rapport au premier disque (40), en particulier dans une plage comprise entre 0,1 mm et 10 mm.

11. Dispositif selon l'une des revendications 1 à 10, dans lequel le premier disque (40) est relié thermiquement à un corps de base (30 ; 32 ; 34) du dispositif (2).

12. Dispositif selon l'une des revendications 1 à 11, dans lequel la face principale du premier disque (40) se rétracte en forme de coin vers la zone de l'ouverture de remplissage (78) dans une direction radiale opposée au second disque (42).

13. Dispositif selon l'une des revendications 1 à 12, dans lequel un ou plusieurs racleurs (80) sont disposés en dessous du second disque (42), lesquels favorisent l'évacuation du grain et de l'enveloppe de la céréale à enveloppe en direction de l'ouverture de sortie (46).

14. Procédé permettant de monder des céréales à enveloppe, en particulier comme décortiqueuse de laboratoire ou à petite échelle de grains de céréales à enveloppe, et permettant de produire des graines de céréales à enveloppe mondées à l'aide d'un dispositif (2) selon l'une des revendications 1 à 13, lequel fournit environ 1 kg de grains ou de graines mondés par minute.
